# EUROPÄISCHE PATENTSCHRIFT

(11) **EP 2 435 778 B1**
(45) Veröffentlichungstag und Bekanntmachung des Hinweises auf die Patenterteilung: **26.10.2016**
(21) Anmeldenummer: 10725977.2
(22) Anmeldetag: 25.05.2010
(51) Int. Cl.: F41A 35/02, F41A 23/24, F41A 27/18

(54) **MODULARER WAFFENTRÄGER**
MODULAR WEAPON CARRIER
SUPPORT D'ARME MODULAIRE

(30) Priorität: 25.05.2009 DE 202009007415 U
(43) Veröffentlichungstag der Anmeldung: 04.04.2012
(73) Patentinhaber: Rheinmetall Waffe Munition GmbH, 29345 Unterlüss (DE)
(72) Erfinder: BILGER, Gerhard, 78730 Lauterbach (DE)
(74) Vertreter: Dietrich, Barbara
(86) Internationale Anmeldenummer: PCT/EP2010/003163
(87) Internationale Veröffentlichungsnummer: WO 2010/136169

(56) Entgegenhaltungen:
- DE-B- 1 193 399
- GB-A- 2 410 542
- US-A1- 2005 115 396

## Beschreibung

Die Erfindung betrifft einen modularen, richtbaren Waffenträger mit Sensoreinheit insbesondere für den Einsatz in maritimer Umgebung und Objektschutz.

Bekannt für Waffenträger Insbesondere für Mittelkaliberwaffen ist die offene, da leichtere Bauweise, wie beispielsweise die Halterung der Anmelderin eigenen BK 27. Derartige offene Trägersysteme unterliegen dabei jedoch höheren Umweltbelastungen bzw. -einflüssen durch Sand, Eis, Meerwasser und damlt verbunden durch Salz und können dadurch störanfällig werden. Des Weiteren ist die Munitionszuführung für derartige Anbindungen nur für eine spezielle Waffe ausgelegt.

Für größere Waffensysteme sind in der Regel ebenfalls offene Systeme bekannt. Eine Waffenanlage für ein Schiff zeigt die DE 10 2007 022 343 A1 auf. Hierbei wird die Waffenanlage in einer biegesteif ausgebildeten Wiegenaufnahme gehalten.

Aus der DE 102 54 786 A1 ist die Integration eines Geschützes auf einem Schiff bekannt. Hierin wird ein landseitig bekanntes Geschütz in die vorhandene Deckstruktur des Schiffes eingebunden, wobei zwischen dem Deck und dem Turmdrehkranz stoßdämpfende Lagerungselemante eingesetzt wurden.

Die DE 1 193 399 B betrifft eine Drehkranzlafette für Schnellfeuerwaffen auf Panzerfahrzeugen. Hierbei weist ein die Waffe mit Wiege eng und allseits umfassende Panzergehäuae hohle Schildzapfen auf. Die Waffe selbst ist mittels dieser in Schilden gelagert, welche die Schildzapfenöffnungen unter Einhaltung eines Hohlraums abdecken. Dieser Hohlraum ermöglicht die Munitionsgurtzuführung aus dem unter der Plattform liegenden Panzerfahrzeugraum bis durch den hohlen Schildzapfen, Dadurch wird eine Abdichtung gegen ABC-Kampfmitteln erreicht.

Die US 2005/0115396 A1 beschäftigt sich mit einem Drehturm, der in horizontaler Richtung beweglich ist und eine schwingende Masse trägt. Die schwingende Masse ist mit Hilfe eines als geschlossenen Kasten ausgeführten Verbindungsanschlusses im Drehturm montiert. Dieser Kasten ist im Drehturm mittels eines linken Drehzapfens und eines rechten Drehzapfens beweglich In vertikaler Richtung montiert. Dabei ist der linke Drehzapfen hohl und steht mit dem Außenbereich In Verbindung. Auch der rechte Drehzapfen kann hohl sein, um das Innere des Kastens und das Innere des Drehturms zu verbinden. Der Drehturm ist mit Mitteln zum Ansaugen und Filtern der Außenluft ausgerüstet, um einen Überdruck im Inneren des Drehturms zu gewährleisten.

Hier stellt sich Erfindung die Aufgabe, eine Variante aufzuzeigen, die die vorgenannten möglicherweise eintretenden Nachteile durch die Umwelteinflüsse begegnet.

Gelöst wird die Aufgabe durch die Merkmale des Patentanspruchs 1. Vorteilhafte Ausgestaltungen sind in den Unteransprüchen enthalten.

Der Erfindung liegt die Idee zugrunde, eine geschlossene sowie gekapselte Bauweise bei minimiertem Gewicht zu konzipieren, d.h. ein Waffensystem zu entwickeln, bei dem die einzelnen Baugruppen modular und abgeschlossen sind, sodass insbesondere Umwelteinflüsse keinen Einfluss mehr auf die Funktionsfähigkeit des Waffensystems haben. Dazu wird eine elevierbare Waffenplattform genutzt, die eine Integration, von gegenüber der Umwelt geschützter Waffen ermöglicht. Diese Plattform kann dabei benötigte Munitionsbehälter an der Unterseite aufnehmen, während sie die Waffe an der Oberseite trägt (oder umgekehrt). Die Integration und damit der Schutz der Elektronikbauteile kann im seitlichen Aufbau des geschlossenen Gehäuses vorgesehen werden. Auf bewegliche Munitionszuführkanäle ist hierbei verzichtbar, da der Transport in starren Führungen und Kanälen erfolgen kann, die ihrerseits gegenüber der Umwelt geschützt ausgeführt sind. Auf der modularen Waffenplattform können diverse Waffen, Werfer etc. adaptiert werden. Dies können sein Maschinenkanone, Raketen- / Flugkörperabschusseinrichtung(en), Wirkmittelwerfer.

Anhand eines Ausführungsbeispiels soll die Idee näher beschrieben werden. Es zeigen:
- Fig. 1 bis 3: eine modulare Waffenplattform mit einem Waffenträger in verschiedenen Ansichten.

Die Fig.1 bis 3 zeigen einen in verschiedenen Ansichten mit 1 bezeichneten Waffenträger einer modularen Waffenplattform 100 zur Halterung einer Waffe 11 sowie eine mit 2 gekennzeichnete Munitionslagerung. Der Waffenträger 1 ist zwischen einem Elevationsträger 3 und einem Gegenlager 4 elevationsbeweglich gelagert. Der Elevationsträger 3 und das Gegenlager 4 stehen ihrerseits vorzugsweise auf einer Bodenplatte 12. Im / am Elevationsträger 3 ist ein Elevationslager mit Antrieb untergebracht. Des Weitern kann er einen EO-Sensor 7 tragen. Zudem sind im Elevationslager 3 die für den Betrieb der Lafette notwendigen Geräte untergebracht (nicht näher dargestellt). Die Integration der sonstigen weiteren Elektronikbauteile kann ebenfalls im seitlichen Aufbau des geschlossenen Gehäuses des Elevationslagers (3) vorgesehen werden. Mit 10 ist eine (geschlossene) Waffenhaube zur Kapselung der Plattform 100 gekennzeichnet. Eine mögliche Rohrabstützung ist mit 9 bezeichnet.

Die Munitionslagerung 2 ist vorzugsweise von unten mit dem Waffenträger 1 verbunden. In dieser wird die Munition gelagert, vorzugsweise stehend in meanderförmigen Schlaufen in einem stehenden Munitionsgurt 8. Die Munitionszuführung 6 zur Waffe 11 erfolgt idealer Weise in einem 90° Bogen.

In / an der Unterlafette 5 der Waffenplattform 100 sind weitere Komponenten unterbringbar, wie beispielsweise ein Azimutdrehlager 13 und Seitenrichtantriebe.

## Patentansprüche

1. Modulare Waffenplattform (100) mit einem Waffenträger (1) zur Aufnahme einer Waffe (11), sowie einer Munitionslagerung (2), die von unten an dem Waffenträger (1) eingebunden ist, wobei der Waffenträger (1) zwischen einem Elevationsträger (3) und einem Gegenlager (4) elevationsbeweglich gelagert ist, und durch eine geschlossene Waffenhaube (10) gekapselt ist.

2. Waffenplattform (100) nach Anspruch 1, **dadurch gekennzeichnet, dass** in der Munitionslagerung (2) eine Munition stehend in meanderförmigen Schlaufen in einem stehenden Munitionsgurt (8) gelagert wird.

3. Waffenplattform (100) nach Anspruch 1 oder 2, **dadurch gekennzeichnet, dass** eine Munitionszuführung zur Waffe (11) in einem 90° Bogen erfolgt.

4. Waffenplattform (100) nach einem der Ansprüche 1 bis 3, **dadurch gekennzeichnet, dass** am Elevationslager (3) ein EO-Sensor (7) eingebunden ist.

5. Waffenplattform (100) nach einem der Ansprüche 1 bis 4, **dadurch gekennzeichnet, dass** im / am Elevationsträger (3) zumindest ein Elevationslager mit Antrieb untergebracht ist.

6. Waffenplattform (100) nach Anspruch 5, **dadurch gekennzeichnet, dass** die Integration weiterer Elektronikbaugruppen im seitlichen Aufbau eines geschlossenen Gehäuses des Elevationslagers (3) vorgesehen ist.

7. Waffenplattform (100) nach einem der Ansprüche 1 bis 6, **dadurch gekennzeichnet, dass** in / an einer Unterlafette (5) der Waffenplattform (100) weitere Komponenten unterbringbar sind, wie ein Azimutdrehlager (13) und Seitenrichtantriebe.

8. Waffenplattform (100) nach einem der Ansprüche 1 bis 7, **dadurch gekennzeichnet, dass** der Elevationsträger (3) und das Gegenlager (4) auf einer Bodenplatte (12) stehen.

9. Waffenplattform (100) nach einem der Ansprüche 1 bis 8, **dadurch gekennzeichnet, dass** die Waffen eine Maschinenkanonen, Raketen-/ Flugkörperabschusseinrichtungen und Werfer, wie Wirkmittelwerfer sind, die adaptierbar sind.

## Claims

1. Modular weapon platform (100) with a weapon carrier (1) for accommodating a weapon (11) and an ammunition container (2) that is attached to the weapon carrier (1) from below, wherein the weapon carrier (1) is supported so as to be displaceable in elevation between an elevation carrier (3) and a thrust bearing (4) and is encapsulated by a closed weapon hood (10).

2. Weapon platform (100) according to Claim 1, **characterized in that** ammunition is supported upright in the ammunition container (2) in meander-shaped loops in an upright ammunition belt (8).

3. Weapon platform (100) according to Claim 1 or 2, **characterized in that** the ammunition feed to the weapon (11) takes place in a 90° curve.

4. Weapon platform (100) according to any one of Claims 1 to 3, **characterized in that** an EO sensor (7) is attached to the elevation support (3).

5. Weapon platform (100) according to any one of Claims 1 to 4, **characterized in that** at least one elevation support with a drive is accommodated in/on the elevation carrier (3).

6. Weapon platform (100) according to Claim 5, **characterized in that** the integration of further electronic modules in the side structure of a closed housing of the elevation support (3) is provided.

7. Weapon platform (100) according to any one of Claims 1 to 6, **characterized in that** further components, such as a rotary azimuth bearing (13) and traversing drives can be accommodated in/on a lower carriage (5) of the weapon platform (100).

8. Weapon platform (100) according to any one of Claims 1 to 7, **characterized in that** the elevation carrier (3) and the thrust bearing (4) stand on a base plate (12).

9. Weapon platform (100) according to any one of Claims 1 to 8, **characterized in that** the weapons are a machine gun, rocket/missile launchers and launchers such as weapons launchers that are adaptable.

## Revendications

1. Plateforme d'arme modulaire (100) comportant un support d'arme (1) destiné à recevoir une arme (11) ainsi qu'un contenant de munitions (2) qui est incorporé au support d'arme (1), dans laquelle le support d'arme (1) est monté de manière mobile en élévation entre un support d'élévation (3) et un contre-palier (4), et est encapsulé par un capot d'arme fermé (10).

2. Plateforme d'arme modulaire (100) selon la revendication 1, **caractérisée en ce qu'**une munition est mise en place verticalement dans le contenant de munitions (2) dans des boucles sinueuses dans une bande de munitions (8) verticale.

3. Plateforme d'arme modulaire (100) selon la revendication 1 ou 2, **caractérisée en ce qu'**un guidage de munitions vers l'arme (11) est effectué selon un arc de 90°.

4. Plateforme d'arme modulaire (100) selon l'une quelconque des revendications 1 à 3, **caractérisée en ce qu'**un capteur EO (7) est incorporé au palier d'élévation (3).

5. Plateforme d'arme modulaire (100) selon l'une quelconque des revendications 1 à 4, **caractérisée en ce qu'**au moins un palier d'élévation est logé au moyen d'un entraînement dans/sur le support d'élévation (3).

6. Plateforme d'arme modulaire (100) selon la revendication 5, **caractérisée en ce que** l'intégration d'autres modules électroniques est prévue dans le montage latéral d'un boîtier fermé du palier d'élévation (3).

7. Plateforme d'arme modulaire (100) selon l'une quelconque des revendications 1 à 6, **caractérisée en ce que** d'autres composants peuvent être logés dans/sur des supports inférieurs (5) de la plateforme d'arme (100), comme un roulement d'azimut (13) et un palier d'azimut.

8. Plateforme d'arme modulaire (100) selon l'une quelconque des revendications 1 à 7, **caractérisée en ce que** le palier d'élévation (3) et le contre-palier (4) se trouvent sur une plaque inférieure (12).

9. Plateforme d'arme modulaire (100) selon l'une quelconque des revendications 1 à 8, **caractérisée en ce que** les armes sont des canons automatiques, des systèmes de tir de fusées ou d'engins volants et des lanceurs tels que des lanceurs d'agents actifs, qui sont adaptables.
